# EUROPÄISCHE PATENTSCHRIFT

(11) **EP 0 207 419 B1**
(45) Veröffentlichungstag und Bekanntmachung des Hinweises auf die Patenterteilung: **12.02.1992**
(21) Anmeldenummer: 86108533.0
(22) Anmeldetag: 23.06.1986
(51) Int. Cl.: B25H 3/02

(54) **Werkzeugkasten**
Tool box
Boîte à outils

(30) Priorität: 04.07.1985 DE 8519449 U
(43) Veröffentlichungstag der Anmeldung: 07.01.1987
(73) Patentinhaber: Dinzl Ordnungstechnik GmbH, D-91581 Schillingsfürst (DE)
(72) Erfinder: Dinzl Ordnungstechnik GmbH, D-91581 Schillingsfürst (DE)
(74) Vertreter: Dipl.-Phys.Dr. Manitz Dipl.-Ing. Finsterwald Dipl.-Ing. Grämkow Dipl.-Chem Dr. Heyn Dipl.Phys. Rotermund Morgan, B.Sc.(Phys)

(56) Entgegenhaltungen:
- AU-B- 487 910
- DE-A- 2 324 921
- DE-A- 2 935 966
- DE-C- 232 470
- DE-U- 8 602 312
- FR-A- 654 644
- FR-A- 1 344 393
- FR-A- 1 586 061
- FR-A- 2 367 448
- MC-A- 8 575
- US-A- 2 721 779
- US-A- 3 028 205

## Beschreibung

Derartige Werkzeugkästen (siehe z.B US-A-2721779) werden in großer Anzahl benutzt, um ein Werkzeugsortiment zu unterschiedlichen Einsatzorten mitführen zu können. Bei der Benutzung werden die Werkzeuge dem Werkzeugkasten in der Regel von oben entnommen. Da der Werkzeugkasten im allgemeinen auf dem Boden abgestellt wird, muß sich der Benutzer oftmals nach dem jeweils benötigten Werkzeug bücken, wenn die Arbeitsstelle in mehr oder weniger großem Abstand vom Boden liegt.

Zwar gibt es auch Werkzeugwagen, welche etwa Tischhöhe besitzen. Diese Geräte sind jedoch in der Regel als fahrbare kleine Werktische bzw. -bänke ausgebildet, wobei die Werkzeuge in Schubladen untergebracht sind. Auch hier muß sich also der jeweilige Benutzer mehr oder weniger tief bücken, wenn Werkzeuge aus weiter unten angeordneten Schubladen entnommen werden sollen. Im übrigen sind solche Werkzeugwagen in der Regel relativ teuer und aufgrund ihres Gewichtes zur Mitnahme außerhalb eines Werkstattraumes, beispielsweise zur Mitführung in Kraftfahrzeugen, ungeeignet.

Deshalb ist es Aufgabe der Erfindung, einen Werkzeugkasten zu schaffen, welcher dem jeweiligen Benutzer einen bequemen Zugriff zu den Werkzeugen ermöglicht.

Diese Aufgabe wird durch einen Werkzeugkasten gemäß Anspruch 1 gelöst.

In Gebrauchslage der Beine bzw. Füße besitzt der Werkzeugkasten einen größeren Bodenabstand, etwa entsprechend der Höhe eines normalen Tisches, so daß die Werkzeuge dem Kasten auch in ungebückter Stellung entnommen werden können. Die Beine bzw. Füße können zu zwei Einheiten zusammengefaßt sein, welche in der Gebrauchslage den Werkzeugkasten jeweils beidseitig seiner Mittellängsachse abstützen.

Gemäß einer bevorzugten Ausführungsform der Erfindung sind sowohl die Gebrauchslage als auch die Transportstellung der Beine bzw. Füße als Übertotpunktlagen einer Federung ausgebildet, welche dementsprechend die Beine bzw. Füße außerhalb der Totpunktlage immer entweder in die Gebrauchslage oder die Transportstellung zu bringen sucht.

Die Gebrauchslage ist in der Regel zusätzlich verrastbar.

Gegebenenfalls kann die Federung auch erübrigt werden, wenn sowohl die Gebrauchslage als auch die Transportstellung verrastbar sind.

Die Ausklapp- bzw. Einklappbewegung der Beine bzw. Füße läßt sich außerordentlich einfach steuern. Zum Einklappen der Beine bzw. Füße braucht der Werkzeugkasten - nach der gegebenenfalls notwendigen Entrastung der Gebrauchslagelediglich niedergedrückt zu werden, bis die Totpunktlage der Federung überschritten wird bzw. die Beine oder Füße ihre Transportstellung erreicht haben.

Um die Beine bzw. Füße in die Gebrauchslage zu klappen, genügt es bei der Anordnung mit der Federung, die Enden der Beine bzw. Füße des Werkzeugkastens mit den Fußspitzen festzuhalten und gleichzeitig den Werkzeugkasten anzuheben.

Bei der Ausführungsform ohne Federung fallen die Beine bzw. Füße bei hinreichend angehobenem Werkzeugkasten nach Entrastung der Transportstellung unter dem Einfluß der Schwerkraft in die Gebrauchslage, welche in diesem Falle verrastbar ausgebildet sein muß.

Die Rast- bzw. Riegelorgane sind bevorzugt mit an den Kastenstirnseiten angeordneten Handhaben angeordnet, welche zur Entrastung bzw. Entriegelung lediglich hochgezogen werden. Damit sind die Rast- bzw. Riegelorgane automatisch entrastet, wenn der Werkzeugkasten an den genannten Handhaben gehalten bzw. angehoben wird.

Als Federung, welche die Beine bzw. Füße einerseits in die Gebrauchslage und andererseits in die Transportstellung drängt, sind bevorzugt Zugfedern angeordnet, welche einerseits an den Schieberanordnungen bzw. in der Nähe der Schieberanordnungen an den Beinen bzw. damit verbundenen Teilen und andererseits an den Führungslenkern bzw. damit verbundenen Teilen im Bereich der Gelenke zwischen Führungslenkern und Beinen mit Abstand von der Gelenkachse sowie auf der den Führungslenkern zugewandten Seite der Beine befestigt sind.

Um beim Gebrauch des Werkzeugkastens zusätzliche Ablageflächen für Gerätschaften u.dgl. zur Verfügung zu stellen, sind am Werkzeugkasten bevorzugt Ablageplatten angeordnet, welche sich beim Transport des Kastens auf die Kastenoberseite auflegen lassen und mit ihren den Kastenstirnseiten benachbarten Rändern an Aufhängeteilen schwenkbar angeordnet sind, die ihrerseits mit ihren plattenfernen Enden an den Kastenstirnseiten schwenkbar gelagert sind, wobei die Ablageplatten in der unteren, zur Kastenstirnseite parallelen Endlage der Aufhängeteile sowohl in einer Vertikalstellung als auch in einer Horizontalstellung arretierbar sind.

Im übrigen wird hinsichtlich bevorzugter Merkmale der Erfindung auf die Unteransprüche sowie die nachfolgende Beschreibung bevorzugter Ausführungsformen anhand der Zeichnung verwiesen.

Dabei zeigen
- Fig. 1: eine Seitenansicht einer ersten Ausführungsform des erfindungsgemäßen Werkzeugkastens,
- Fig. 2: eine Stirnansicht dieses Werkzeugkastens entsprechend dem Pfeil in Fig. 1,
- Fig. 3: eine Seitenansicht einer weiteren Ausführungsform mit in Gebrauchslage ausgeklappten Beinen,
- Fig. 4: eine entsprechende Seitenansicht mit in Transportstellung befindlichen Beinen,
- Fig. 5: eine Stirnansicht entsprechend dem Pfeil V in Fig. 3 und
- Fig. 6: ein Schnittbild der Führungsschienen entsprechend der Schnittlinie VI-VI in Fig. 3.

In den Figuren 1 und 2 ist der insgesamt mit 1 bezeichnete Werkzeugkasten in bekannter Weise in mehrere Kastenteile aufgeteilt, die gemäß Fig. 2 mit Gestänge 2 an den Kastenstirnseiten parallelogrammartig miteinander verbunden sind und in der dargestellten Weise auseinandergeklappt werden können, so daß jedes Kastenteil von oben her zugänglich ist.

An der Kastenunterseite sind zwei Führungsschienen 3 beidseitig der vertikalen Mittellängsebene des Werkzeugkastens 1 angeordnet. In den Führungsschienen 3 ist jeweils ein Schieber 4 gleitend geführt, wobei sich der eine Schieber 4 bis zum einen Stirnende und der andere Schieber 4 bis zum anderen Stirnende in den jeweils entsprechend angeordneten Führungsschienen 3 verschieben läßt. An jedem Schieber 4 ist ein Bein 5 nach Art eines Hebelarmes gelenkig mit in Kastenquerrichtung erstreckter Gelenkachse angeordnet. Mit Abstand vom Schieber 4 ist jedes Bein 5 an einem Gelenk 6 mit einem Lenker 7 verbunden, dessen anderes Ende an einem Gelenk 8 an einem Stirnende des Werkzeugkastens 1 auf dessen Unterseite gelagert ist. Die Achsen der Gelenke 6 und 8 erstrecken sich jeweils in Kastenquerrichtung.

Die Lenker 7 sind jeweils als Winkelhebel mit einer Abwinklung 7' auf der von der Kastenunterseite abgewandten Seite des jeweiligen Lenkers 7 ausgebildet. Das freie Ende der Abwinklung 7' ist jeweils mit einer Schraubenzugfeder 9 verbunden, dessen anderes Ende jeweils nahe des Schiebers 4 am jeweiligen Bein 5 befestigt ist. Die Schraubenzugfeder 9 sucht die Schieber 4 in der in Fig. 1 dargestellten Stellung der Beine 5 jeweils in Pfeilrichtung P gegen Anschläge 10 zu drängen, wobei gleichzeitig an den Schiebern 6 angeordnete stangenförmige Fortsätze 11 mit ihren freien Enden an den Kastenstirnseiten hervortreten und zur Arretierung der Schieber 4 mit gefederten Riegelschiebern 12 zusammenwirken, die an den Kastenstirnseiten manuell betätigbar angeordnet sind und sich unter der Kraft ihrer Federung in Riegelaussparungen an den freien Enden der Fortsätze 11 einschieben.

Jedes Bein 5 ist an seinem freien Ende T-förmig mit einem Querglied 5' verbunden, an dessen Enden Rollen 13 gelagert sind. Damit läßt sich der Werkzeugkasten 1 gegebenenfalls auch wie ein Wagen verschieben.

Abweichend von der dargestellten Ausführungsform können statt der Rollen 13 gegebenenfalls auch feste Fußteile angeordnet sein.

Um die Beine 5 an die Unterseite des Werkzeugkastens 1 anzuklappen, werden die Riegelschieber 12 manuell aus ihrem Riegeleingriff mit den Riegelausnehmungen an den Fortsätzen 11 der Schieber 4 herausgezogen. Nunmehr wird der Werkzeugkasten 1 gegen die Kraft der Schraubenzugfeder 9 niedergedrückt, wobei sich die Schieber 4 entgegen der Pfeilrichtung P in den zugeordneten Führungsschienen 3 verschieben. Sobald die Beine 5 über eine Totpunktlage bezüglich der Schraubenzugfedern 9 hinausbewegt worden sind, legen sich die Beine 5 unter der Kraft der Schraubenzugfedern 9 an die Unterseite des Werkzeugkastens 1 an.

Um den Werkzeugkasten 1 wiederum in die dargestellte Gebrauchslage zu bringen, kann der Benutzer auf einer Kastenseite mit den Fußspitzen auf die seitlich etwas hervorstehenden Rollen 13 treten und den Werkzeugkasten 1 an seinem Handgriff 14 über die Totpunktlage der Beine 5 bezüglich der Schraubenzugfedern 9 hinaus anheben. Danach werden die Schieber 4 bei weiterem Anheben des Werkzeugkastens 1 von den Schraubenzugfedern 9 gegen die zugeordneten Anschläge 10 geschoben, wobei gleichzeitig die Verriegelung zwischen den Fortsätzen 11 der Schieber 4 und den Riegelschiebern 12 erfolgt.

Bei der in den Figuren 3 bis 6 dargestellten Ausführungsform der Erfindung sind auf der Kastenunterseite symmetrisch zur Kastenlängsachse nach unten geöffnete, rechtwinklige U-Profile als Schienen 30 und 31 angeordnet, deren U-Schenkel jeweils zur Kastenmitte hin rechtwinklig abgebogene Ränder besitzen.

Die Beine 50 und 51 bestehen im wesentlichen aus jeweils zwei zueinander parallelen Stangen, welche an ihren unteren Enden durch Querglieder 52 und 53 miteinander verbunden sind, an deren seitlich überstehenden Enden die Räder 13 gelagert sind. Die oberen Enden der die Beine 50 bzw. 51 bildenden Stangen sind an Schieberteilen 40 und 41 um Querachsen schwenkbar angeordnet. Die mit den Stangen des Beines 50 verbundenen Schieberteile 40 gleiten jeweils an den äußeren Schenkeln 30' und 31' der Schienen 30 und 31 entlang, während die Enden der Stangen des Beines 50 unmittelbar oder mittels Gleitplatten 54 an den Schenkeln 30" und 31" anliegen. Dementsprechend werden die Schieberteile 40 innerhalb des C-förmigen Querschnittes gehalten, welcher zwischen dem abgewinkelten freien Rand der Schenkel 30' und 31' und dem zur Kastenunterseite parallelen Mittelbereich der die Schienen 30 und 31 bildenden U-Profile gebildet ist. Ein an den oberen Enden der das Bein 51 bildenden Stangen angeordnetes Querglied 55, welches zur drehbaren Verbindung des Beines 51 mit den Schieberteilen 41 dient, hindert die Schieberteile 41 daran, aus den gegeneinander geöffneten Kanälen auszutreten, welche zwischen den abgewinkelten Rändern der Schenkel 30" und 31" sowie der Unterseite des Kastens gebildet werden.

Die Führungslenker 70 und 71 sind jeweils als im wesentlichen plattenförmige Blechteile ausgebildet, deren Seitenränder U-förmig abgewinkelt sind. Die abgewinkelten Ränder bewirken einerseits eine erwünschte Versteifung, andererseits lassen sich an diesen Rändern Zapfen, Wellen od.dgl. befestigen bzw. lagern, welche die Gelenkachsen der Gelenke 6 bzw. 8 bilden, die die Beine 50 und 51 bzw. den Kasten 1 mit den Führungslenkern 70 und 71 verbinden.

Die Länge der Führungslenker 70 und 71 ist derart bemessen, daß ihre einander in Transportstellung zugewandte Enden in der aus Fig. 4 ersichtlichen Weise voneinander beabstandet sind. Im übrigen sind die Führungslenker 70 und 71 auch etwas kürzer als die unteren Abschnitte der Beine 50 und 51 unterhalb der Gelenke 6. Damit ist gewährleistet, daß die Rollen 13 in Transportstellung der Beine eine Position etwa an den unteren Ecken des Werkzeugkastens 1 einnehmen können und die Beine 50 und 51 sowie die Führungslenker 70 und 71 in Transportstellung eine zur Kastenunterseite vollständig parallele Lage einnehmen können. Bei entsprechendem Durchmesser der Rollen 13 kann der Werkzeugkasten 1 auch in Transportstellung der Beine 50 und 51 auf ebenem Untergrund rollend verschoben werden.

Da die Führungslenker 70 und 71 in der Transportstellung der Fig. 4 auch das jeweils mit dem anderen Führungslenker verbundene Bein 50 bzw. 51 überdecken, wird jeder Führungslenker 70 bzw. 71 zwangsläufig etwas nach unten in Richtung der Gebrauchslage geschwenkt, wenn das jeweils mit dem anderen Führungslenker 71 bzw. 70 verbundene Bein 51 bzw. 50 nach unten geklappt wird.

Dadurch kann das Ausklappen der Beine 50 und 51 in die Gebrauchslage erleichtert werden.

Im übrigen sind zwischen den Beinen 50 und 51 und den Führungslenkern 70 und 71 wiederum Federn 9 in prinzipiell gleicher Weise wie in Fig. 1 angeordnet. Damit sowohl die Gebrauchslage der Beine als auch deren Transportstellung eine Übertotpunktlage bezüglich der Federn 9 bildet, ist wesentlich, daß die mit den Führungslenkern 70 und 71 verbundenen Enden der Feder 9 mit Abstand von der Achse der Gelenke 6 und gegenüber diesen Achsen in Gebrauchslage der Beine 50 und 51 zu den von den Beinen 50 und 51 abgewandten Seitender Führungslenker 70 und 71 hin versetzt verankert sind. Die Federn 9 können verdeckt angeordnet sein.

In der in Fig. 3 dargestellten Gebrauchslage sind die oberen Enden der Beine 50 und 51 verrastet bzw. verriegelt. Dazu dienen Riegelhebel 80, welche auf der Kastenunterseite um Querachsen schwenkbar angeordnet sind. An den Rast- bzw. Riegelhebeln 80 sind zur Kastenunterseite hin geöffnete Rastausnehmungen 81 angeordnet, die mit an den oberen Enden der Beine 50 und 51 angeordneten Rastzapfen od.dgl. zusammenwirken. Die Rast- bzw. Riegelhebel 80 besitzen um die Kastenstirnseite herumgezogene Enden, welche als Handhaben 82 dienen. Werden die Handhaben 82 relativ zum Kasten 1 gegen die Schwerkraft oder die Kraft nicht dargestellter Federn nach oben gezogen, so werden die Beine 50 und 51 entrastet bzw. entriegelt. Der Werkzeugkasten 1 läßt sich sodann nach unten gegen den Boden absenken, wobei die Beine 50 und 51 in die Transportstellung klappen.

Wie in den Seitenansichten der Figuren 3 und 4 dargestellt ist, sind am Werkzeugkasten 1 ausklappbare Ablageplatten 100 angeordnet. Bei Nichtgebrauch, d.h. beim Transport des Kastens 1 liegen die Ablageplatten 100 auf der Kastenoberseite auf, wobei sie mit seitlich nach unten abgewinkelten Rändern die oberen Längsränder der zur Seite hin ausklappbaren Kastenteile 1' umgreifen. Die Ablageplatten 100 sind mit Gelenken 101 an beispielsweise plattenförmigen Halteelementen 102 angeordnet, die ihrerseits um Querachsen 103 schwenkbar an den Kastenstirnseiten angeordnet sind. Mit Abstand von den Gelenken 101 sind an den Seitenrändern der Ablageplatten 100 Lenker 104 schwenkgelagert. In den Lenkern 104 sind jeweils Winkelschlitze 105 angeordnet, welche bolzenartige Endteile der Querachsen 103 kulissenartig mit Verschiebbarkeit aufnehmen. Die Lenker 104 bzw. die Winkelschlitze 105 sind derart bemessen, daß sie die Ablageplatten 100 in der in Fig. 3 dargestellten Horizontallage zu halten vermögen, wenn die Halteelemente 102 in der dargestellten Weise nach unten abgeklappt sind und an den Stirnseiten des Kastens 1 anliegen. Sollte aus Platzmangel in der Umgebung des Kastens eine Einstellung einer oder beider Ablageplatten 100 in die in Fig. 3 dargestellte Lage nicht möglich sein, so können die Ablageplatten 100 auch vertikal gestellt werden, so daß sie auf den Kastenstirnseiten aufliegen bzw. dieselben nach oben verlängern. In dieser Lage der Ablageplatten 100 wirken die Lenker 104 als Verriegelung, weil die bolzenartigen Enden der Querachsen 103 in die kurzen Abschnitte der Winkelschlitze 105 eingreifen, wobei die Lenker 104 aufgrund der Schwerkraft eine annähernd vertikale Stellung einnehmen bzw. einzunehmen suchen. In der beschriebenen Vertikalstellung der Ablageplatten 100 können die oberen Kastenteile 1' ohne weiteres auseinandergeklappt werden. Da die Gestängeteile 2 in der aus Fig. 5 ersichtlichen Weise winkelförmig ausgebildet sind, können seitlich an den Stirnseiten des Kastens 1 angeordnete Lagerteile für die Querachsen 103 die Beweglichkeit der Gestängeteile 2 und damit der Kastenteile 1' nicht hindern.

## Patentansprüche

1. Werkzeugkasten (1) - vorzugsweise mit mehreren, symmetrisch zu einer Mittellängsachse angeordneten Kastenteilen (1'), welche über ein an den Kastenstirnseiten angeordnetes Gestänge (2) parallelogrammartig mit einem Kastenunterteil verbunden sind und sich mittels des Gestänges (2) in eine ausgeklappte Lage bringen lassen, in der jedes Kastenteil von oben her zugänglich ist - mit auf der Kastenunterseite angeordneten einklappbaren Beinen (5;50,51), die in ihrer Transportlage an der Kastenunterseite aufliegen,
dadurch gekennzeichnet,
- daß an der Kastenunterseite erste und zweite in Kastenlängsrichtung verlaufende Führungsschienen (3;30',31',30",31") nebeneinander angeordnet sind,
- daß an den ersten Führungsschienen (3;30',31') gehalterte erste Schiebeführungselemente (4;40) zwischen dem einen Kastenstirnende und davon in Richtung des anderen Kastenstirnendes beabstandeten ersten Anschlägen (10) verschiebbar sind,
- daß an den zweiten Führungsschienen (3;30",31") gehalterte zweite Schiebeführungselemente (4;41) zwischen dem anderen Kastenstirnende und davon in Richtung des einen Kastenstirnendes beabstandeten zweiten Anschlägen (10) verschiebbar sind,
- daß an den ersten Schiebeführungselementen (4;40) erste Beine (5;50) um in Kastenquerrichtung erstreckte Achsen schwenkbar gehaltert sind,
- daß an den zweiten Schiebeführungselementen (4;41) zweite Beine (5;51) um in Kastenquerrichtung erstreckte Achsen schwenkbar gehaltert sind,
- daß an beiden Kastenstirnenden jeweils Führungslenker (7;70,71) an Schwenklagern (8) mit in Kastenquerrichtung erstreckten Schwenkachsen angeordnet sind,
- daß die zweiten Beine (5;51) an von den zweiten Schiebeführungselementen (4;41) entfernten Gelenken (6) mit den am einen Kastenstirnende gelagerten Führungslenkern (7;71) kniehebelartig verbunden sind und
- daß die ersten Beine (5;50) an von den ersten Schiebeführungselementen (4;40) entfernten Gelenken (6) mit den am anderen Kastenstirnende gelagerten Führungslenkern (7;70) kniehebelartig verbunden sind.

2. Werkzeugkasten nach Anspruch 1, dadurch gekennzeichnet, daß die Gebrauchslage und die Transportstellung als Übertotpunktlagen einer Federung (9) ausgebildet sind.

3. Werkzeugkasten nach einem der Ansprüche 1 oder 2, dadurch gekennzeichnet, daß zumindest die Gebrauchslage verrastbar bzw. verriegelbar ist.

4. Werkzeugkasten nach einem der Ansprüche 1 oder 3, dadurch gekennzeichnet, daß als Federung angeordnete Zugfedern (9) einerseits an den Schiebern (4; 40,41) oder schieberseitig an den Beinen (5; 50,51) bzw. damit verbundenen Teilen und andererseits an den Führungslenkern (7;70,71) bzw. damit verbundenen Teilen im Bereich der Gelenke (6) zwischen Führungslenkern (7;70,71) und Beinen (5; 50,51) mit Abstand von der Gelenkachse befestigt sind.

5. Werkzeugkasten nach einem der Ansprüche 1 bis 4, dadurch gekennzeichnet, daß als Führungslenker (7) jeweils ein Winkelhebel mit einer in Transportlage des zugeordneten Beines (5) bzw. Fußes nach unten weisenden Abwinklung (7') angeordnet ist, an deren freiem Ende das eine Widerlager einer Zugfeder (9) angeordnet ist, deren anderes Widerlager am schieberseitigen Teil des Beines (5) bzw. Fußes bzw. am Schieber (4) angebracht ist.

6. Werkzeugkasten nach einem der Ansprüche 1 bis 5, dadurch gekennzeichnet, daß manuell gegen Schwerkraft und/oder Federkraft betätigbare Rast- bzw. Riegelteile (12,80) angeordnet sind, die in Gebrauchsstellung der Beine (5; 50,51) bzw. Füße mittels der Feder- und/oder Schwerkraft in Riegel- bzw. Rasteingriff mit an den Schieberanordnungen (4; 40,41) bzw. Beinen (5; 50,51) angeordneten Gegenrast- bzw. Gegenriegelteilen (11) gespannt sind, wobei die Rast- bzw. Riegelteile (12,80) durch Hochziehen von Handhaben, welche an den Kastenstirnseiten angeordnet sind, aus dem Riegel- bzw. Rasteingriff aushebbar sind.

7. Werkzeugkasten nach einem der Ansprüche 1 bis 6, dadurch gekennzeichnet, daß zwei Führungsschienen (3) beidseitig der vertikalen Mittellängsebene des Werkzeugkastens (1) auf dessen Unterseite angeordnet sind, wobei an jedem der beiden in den Führungsschienen (3) geführten Schieber (4) ein Bein (5) mit zwei Fußteilen bzw. mit zwei als Fußteile angeordneten Rollen (13) angelenkt ist.

8. Werkzeugkasten nach einem der Ansprüche 1 bis 6, dadurch gekennzeichnet, daß jedes Bein (50,51) beidseitig der Mittellängsachse des Werkzeugkastens (1) mittels Schieberteile (40,41) geführt ist, wobei die Schieberteile des einen Beines bevorzugt zwischen den Schieberteilen des anderen Beines laufen.

9. Werkzeugkasten nach einem der Ansprüche 1 bis 8, dadurch gekennzeichnet, daß jeder Führungslenker (70,71) in der Transportstellung der Beine (50,51) auch das vom jeweils anderen Führungslenker gehaltene Bein übergreift, so daß jeder Führungslenker nach unten schwenkt, wenn das andere Bein in die Gebrauchslage ausgeklappt wird.

10. Werkzeugkasten nach einem der Ansprüche 1 bis 9, dadurch gekennzeichnet, daß für den Transport auf die Kastenoberseite auflegbare Ablageplatten (100) an ihren den Kastenstirnseiten benachbarten Rändern an Aufhängeteilen bzw. Halteelementen (102) schwenkbar angeordnet sind, die ihrerseits mit ihren plattenfernen Enden an den Kastenstirnseiten schwenkbar gelagert sind, und daß die Ablageplatten (100) in der unteren, zur Kastenstirnseite parallelen Endlage der Aufhängeteile bzw. Halteelemente (102) sowohl in einer Vertikalstellung als auch in einer horizontalen Gebrauchsstellung arretierbar sind.

## Claims

1. Tool box (1) - comprising preferably several box parts (1') which are located symmetrically with respect to a longitudinal center axis, are connected parallelogrammwise to a lower box portion by means of a linkage (2) located at the end faces of the box, and can be brought by means of the linkage (2) into an extended position in which each box part is accessible from above - and comprising foldable legs (5, 50, 51) which are arranged on the underside of the box and contact the underside of the box in their transport position,
characterized in that:
- first and second guide rails (3; 30', 31', 30", 31") extending in the longitudinal direction of the box are arranged next to each other at the underside of the box,
- first displaceable guide members (4; 40) are displaceably held on the first guide rail (3; 30', 31') between a first end face of the box and first abutments (10) spaced from this face in the direction of the second end face,
- second displaceable guide members (4; 41) are displaceably held on the second guide rail (3; 30", 31") between the second end face of the box and second abutments (10) spaced from this second face in the direction of the first end face,
- first legs (5; 50) are pivotably held on the first displaceable guide members (4; 40) about axes which are transversely directed with respect to the box,
- second legs (5; 51) are pivotably held on the second displaceable guide members (4; 41) about axes transverse with respect to the box,
- respective guide arms (7; 70, 71) are arranged at the two end faces of the box on pivot bearings (8), the axes of which are directed transversely with respect to the box,
- the second legs (5; 51) are articulated in the manner of a toggle joint by means of hinges (6) on the guide arms (7; 71) which are pivotably mounted on the first end face of the box, said hinges being spaced from the second displaceable guide members (5; 51), and
- the first legs (5; 50) are articulated in the manner of a toggle joint by means of hinges (6) on the guide arms (7; 70) pivotably mounted on the second end face of the box, said hinges being distant from the first displaceable guide members (4; 40).

2. Tool box according to claim 1, characterized in that the use position and the transport position are defined as over-dead-center positions of a spring system (9).

3. Tool box according to one of claims 1 or 2, characterized in that at least the use position is lockable or latchable.

4. Tool box according to one of claims 1 to 3, characterized in that tension springs (9) arranged as spring system are attached on the one hand either to the displaceable members (4; 41, 41) or to the legs or to parts secured thereto (5; 50, 51) on the side of the displaceable members, and on the other hand to the guide levers (7; 70, 71) or to parts which are secured thereto, in the region of the hinges (6) between the guide levers (7; 70, 71) and the legs (5; 50, 51) at a distance from the hinge axis.

5. Tool box according to one of claims 1 to 4, characterized in that each guide lever (7) is an angled lever comprising an extension (7') extending downwardly in the transport position of the associated leg (5) or foot, one of the attachments of a tension spring (9) being arranged at the free end of said extension, and the other attachment of the tension spring being mounted either onto the part of the leg (5) or foot on the side of the displaceable member, or onto the displaceable member (4).

6. Tool box according to one of claims 1 to 5, characterized in that locking or latching members (12, 80) are provided which are manually actuatable against gravity and/or spring force, said locking or latching members being urged, in the use position of the legs (5; 50, 51), by gravity and/or by spring force in engagement with counter-locking or counter-latching members (11) arranged on the displaceable arrangements (4; 40, 41) or on the legs (5; 50, 51), wherein the locking or latching members (12, 80) can be raised out of their blocking or latching engagement by rising handling members which are arranged on the end faces of the box.

7. Tool box according to one of claims 1 to 6, characterized in that two guide rails (3) are arranged on either sides of the center vertical plane of the tool box and at the lower face thereof, a leg (5) provided with two foot parts, or two rollers (13) defining foot parts, being hinged to each of the two displaceable members (4) guided in the guide rails (3).

8. Tool box according to one of claims 1 to 6, characterized in that each leg (50, 51) is guided on each side of the center longitudinal axis of the tool box (1) by means of displaceable parts (40, 41), and the displaceable parts of one leg being preferably displaceable between the displaceable parts of the other leg.

9. Tool box according to one of claims 1 to 8, characterized in that, in the transport position of the legs (50, 51), each guide lever (70, 71) also engages over the leg held by the other guide lever, such that each guide lever pivots downwardly when the other leg is pivoted outwardly in the use position.

10. Tool box according to one of claims 1 to 9, characterized in that for the transport, shelves (100) which can be placed on the top of the box are pivotally arranged at their edges proximate the end faces of the box, on suspension or holding members (102) which are in turn hingedly mounted via their ends remote from the shelves on the end faces of the box; and in that in the final lower position of the suspension or holding members (102) in which the latter are located parallel to the end face of the box, the shelves (100) can be latched both in a vertical position as well as in a horizontal use position.

## Revendications

1. Boîte à outils (1) - comprenant de préférence plusieurs parties de boîtes (1') qui sont disposées symétriquement par rapport à un axe central longitudinal, sont reliées à la manière d'un parallélogramme à une partie inférieure de boîte par un embiellage (2) situé aux faces d'extrémité de la boîte, et peuvent être amenées au moyen de l'embiellage (2) dans une position extérieure dans laquelle chaque boîte partielle est accessible par le dessus - et comprenant des jambages (5; 50, 51) repliables qui sont agencés sur la face inférieure de boîte et sont appliqués contre la face inférieure de la boîte dans leur position de transport,
caractérisée en ce que :
- des premier et second rails de guidage (3; 30', 31', 30", 31") s'étendant dans la direction longitudinale de la boîte sont agencés l'un à côté de l'autre à la face inférieure de la boîte,
- des premiers éléments de guidage déplaçables (4, 40) sont maintenus sur le premier rail de guidage (3; 30', 31') en déplacement entre une première face d'extrémité de la boîte et des premières butées (10) espacées de cette face en direction de la seconde face d'extrémité,
- des seconds éléments de guidage déplaçables (4, 41) sont maintenus sur le second rail de guidage (3; 30", 31") en déplacement entre la seconde face d'extrémité de la boîte et des secondes butées (10) espacées de cette seconde face en direction de la première face d'extrémité,
- des premières jambes (5; 50) sont tenues sur les premiers éléments de guidage déplaçables (4; 40) en pivotement autour d'axes dirigés transversalement par rapport à la boîte,
- des secondes jambes (5; 51) sont tenues sur les seconds éléments de guidage déplaçables (4; 40) en pivotement autour d'axes dirigés transversalement par rapport à la boîte,
- des bras de guidage (7; 70, 71) respectifs sont montés aux deux faces d'extrémité de la boîte dans des paliers (8) dont l'axe est dirigé transversalement par rapport à la boîte,
- les secondes jambes (5; 51) sont articulées à la manière d'un joint à genouillère au moyen d'articulations (6) sur les bras de guidage (7; 71) montés pivotants sur la première face d'extrémité de la boîte, lesdites articulations étant éloignées des seconds éléments de guidage déplaçables (5; 51), et
- les premières jambes (5; 50) sont articulées à la manière d'un joint à genouillère au moyen d'articulations (6) sur les bras de guidage (7; 70) montés pivotants sur la seconde face d'extrémité de la boîte, lesdites articulations étant éloignées des premiers éléments de guidage déplaçables (4; 40).

2. Boîte à outils selon la revendication 1, caractérisée en ce que la position d'utilisation et la position de transport sont définies comme positions de dépassement de point mort d'un dispositif élastique (9).

3. Boîte à outils selon l'une des revendications 1 ou 2, caractérisée en ce que la position d'utilisation au moins peut être bloquée ou verrouillée.

4. Boîte à outils selon l'une des revendications 1 à 3, caractérisée en ce que des ressorts de traction (9) agencés en tant que dispositif élastique sont attachés d'une part soit aux éléments coulissants (4; 40, 41) soit aux jambes, ou à des pièces qui y sont fixées (5; 50, 51), du côté des éléments déplaçables, et d'autre part aux leviers de guidage (7; 70, 71) ou à des pièces qui y sont fixées, dans la région des articulations (6) entre les leviers de guidage (7; 70, 71) et les jambes (5; 50, 51) à distance des axes d'articulation.

5. Boîte à outils selon l'une des revendications 1 à 4, caractérisée en ce que chaque levier de guidage (7) est un levier coudé comportant une branche (7') déportée vers le bas dans la position de transport de la jambe (5) ou du pied associé, une des attaches d'un ressort de traction (9) étant agencée à l'extrémité libre de ladite branche déportée, et l'autre attache du ressort de traction étant montée soit sur la partie de jambe (5) ou pied côté élément déplaçable, soit sur l'élément déplaçable (4).

6. Boîte à outils selon l'une des revendications 1 à 5, caractérisée en ce qu'il est agencé des pièces de blocage ou de verrouillage (12, 80) qui peuvent être actionnées manuellement à l'encontre de la gravité et/ou de la force d'un ressort, lesdites pièces étant sollicitées, en position d'utilisation des jambes (5; 50, 51), par la gravité et/ou par la force d'un ressort en engagement avec des contre-pièces de blocage ou de verrouillage (11) agencées sur les dispositifs déplaçables (4; 40, 41) ou sur les jambes (5; 50, 51), les pièces de blocage ou de verrouillage (12, 80) pouvant être soulevées hors de leur engagement de blocage ou de verrouillage par soulèvement d'organes manuels qui sont agencés sur les faces d'extrémité de la boîte.

7. Boîte à outils selon l'une des revendications 1 à 6, caractérisée en ce que deux rails de guidage (3) sont agencés des deux côtés du plan vertical médian de la boîte à outils et à la face inférieure de celle-ci, une jambe (5) dotée de deux parties de pied, ou deux galets (13) formant parties de pied, étant articulée à chacun des deux éléments déplaçables (4) guidés dans les rails de guidage (3).

8. Boîte à outils selon l'une des revendications 1 à 6, caractérisée en ce que chaque jambe (50, 51) est guidée de chaque côté de l'axe longitudinal médian de la boîte à outils (1) au moyen de pièces déplaçables (40, 41), les pièces déplaçables d'une jambe se déplaçant de préférence entre les pièces déplaçables de l'autre jambe.

9. Boîte à outils selon l'une des revendications 1 à 8, caractérisée en ce que, dans la position de transport des jambes (50, 51), chaque levier de guidage (70, 71) recouvre également la jambe retenue par l'autre levier de guidage, de sorte que chaque levier de guidage bascule vers le bas lorsque l'autre jambe est pivotée vers l'extérieur dans sa position d'utilisation.

10. Boîte à outils selon l'une des revendications 1 à 9, caractérisée en ce que pour le transport, des plateaux de desserte (100) qui peuvent être posés sur le dessus de la boîte sont agencés, sur leurs bords voisins des faces d'extrémité, en pivotement sur des pièces de suspension ou de maintien (102), ces dernières étant montées pivotantes par leurs extrémités éloignées des plateaux sur les faces d'extrémité de la boîte, et en ce que dans la position finale basse des pièces de suspension ou de maintien (102) dans laquelle celles-ci se trouvent parallèles à la face d'extrémité de la boîte, les plateaux de desserte (100) peuvent être arrêtés tant en position verticale que dans une position d'utilisation horizontale.
